# EUROPÄISCHE PATENTSCHRIFT

(11) **EP 2 200 496 B1**
(45) Veröffentlichungstag und Bekanntmachung des Hinweises auf die Patenterteilung: **08.03.2017**
(21) Anmeldenummer: 08803658.7
(22) Anmeldetag: 04.09.2008
(51) Int. Cl.: A47L 15/42, F24C 15/16, F25D 25/02, D06F 39/00

(54) **HAUSHALTSGERÄT MIT EINBAUTEIL**
HOUSEHOLD APPLIANCE HAVING A BUILT-IN PART
APPAREIL MÉNAGER ÉQUIPÉ D'UN ÉLÉMENT INCORPORÉ

(30) Priorität: 17.09.2007 DE 202007013030 U
(43) Veröffentlichungstag der Anmeldung: 30.06.2010
(73) Patentinhaber: BSH Hausgeräte GmbH, 81739 München (DE)
(72) Erfinder: KORDON, Michael, 89547 Dettingen (DE)
(86) Internationale Anmeldenummer: PCT/EP2008/061688
(87) Internationale Veröffentlichungsnummer: WO 2009/037123

(56) Entgegenhaltungen:
- EP-A- 1 816 418
- DE-A1- 19 621 542
- DE-U1-202006 019 373
- US-A- 3 912 076

## Beschreibung

Die vorliegende Erfindung betrifft ein schrankartiges Haushaltsgerät mit einem Korpus und einer an den Korpus angelenkten Klappe, die gemeinsam einen Innenraum begrenzen, und wenigstens einem in dem Innenraum mit Spiel in Tiefenrichtung aufgenommen Einbauteil. Bei dem Haushaltsgerät kann es sich um eines mit um eine horizontale Achse schwenkbarer Klappe, wie insbesondere eine Geschirrspülmaschine oder einen Backofen handeln, oder auch um eines mit um eine vertikale Achse schwenkbarer Klappe bzw. Tür wie etwa ein Kühl- oder Gefrierschrank.

Um sicherzustellen, dass sich Bauteile wie etwa Tragplatten für Kühlgut in einem Kühlschrank während des Transports nicht in einem Maße bewegen können, das zur Beschädigung ihrer selbst oder des sie aufnehmenden Innenraums führen kann, ist in DE 196 21 542 A1 vorgeschlagen worden, ein Einbauteil durch einen zwischen einer Vorderkante des Einbauteils und der Innenseite der Klappe geklemmten Einsatz zu fixieren. Dieser Einsatz muss eine beträchtliche Breite aufweisen, um sicherzustellen, dass er sich während des Transports nicht drehen und dadurch wirkungslos werden kann.

Aufgabe der vorliegenden Erfindung ist daher, ein schrankartiges Haushaltsgerät anzugeben, in dem bei normaler Nutzung des Geräts bewegbare Einbauteile auf einfache Weise und mit geringem Materialaufwand für den Transport gesichert werden können.

Die Aufgabe wird gelöst durch ein schrankartiges Haushaltsgerät mit den Merkmalen des Anspruchs 1.

Wenn das Haushaltsgerät ein Kältegerät ist, kann es sich bei dem Einbauteil insbesondere um eine Abstellplatte, um einen Auszugkasten oder um eine Teleskopschiene, insbesondere zum Unterstützen einer Abstellplatte oder eines Auszugkastens, handeln.

Wenn das Haushaltsgerät eine Spülmaschine ist, kommt als Einbauteil in erster Linie ein Geschirrkorb in Betracht.

Im Falle eines Backofens handelt es sich bei dem Einbauteil vorzugsweise um ein Backblech, einen Backrost oder eine Teleskopschiene zum Abstützen eines Backblechs oder -rosts.

Um den Sicherungskörper an dem zu sichernden Einbauteil zu fixieren, weist der Sicherungskörper vorzugsweise wenigstens eine Aussparung zum Aufstecken auf einen vorderen Rand des Einbauteils auf.

Es können auch mehrere Aussparungen in geringem Abstand, insbesondere in einem Abstand von höchstens dem Fünffachen der Höhe der Aussparung, vorgesehen sein, um mit einem Sicherungskörper von geringen Abmessungen mehrere Einbauteile zu sicheren. Der Abstand der Aussparungen entspricht vorzugsweise dem kleinsten Abstand zwischen an einer Wand des Innenraums gebildeten Auflagen für die Einbauteile. Dieser Abstand kann wesentlich kleiner sein als ein für eine normale Nutzung des Geräts später erforderlicher Abstand der Einbauteile, da es für die Zwecke der Erfindung lediglich darauf ankommt, mit wenigen, kleinen Sicherungskörpern und folglich mit dem geringstmöglichen Aufwand an Arbeit, Zeit und Material die Einbauteile des Haushaltsgeräts zu sichern.

Der Sicherungskörper kann einfach und preiswert aus einem aufgeschäumten Kunststoff wie etwa Polystyrol gefertigt sein.

Weitere Merkmale und Vorteile der Erfindung ergeben sich aus der nachfolgenden Beschreibung von Ausführungsbeispielen unter Bezugnahme auf die beigefügten Figuren.
- Fig. 1: zeigt eine perspektivische Detailansicht eines erfindungsgemäßen Kältegeräts;
- Fig. 2: ist eine vollständige Ansicht des in dem Kältegerät der Figur 1 dargestellten Sicherungskörpers;
- Fig. 3: zeigt den Sicherungskörper aus Figur 2 im aufgeschnittenen Zustand;
- Fig. 4: zeigt einen schematischen Schnitt durch einen Backofen; und
- Fig. 5: zeigt eine perspektivische Ansicht eines in dem Backofen der Figur 4 verwendeten Sicherungskörpers.

Figur 1 zeigt eine perspektivische Ansicht einer rechten oberen Ecke des Innenbehälters eines Kältegeräts mit einer Seitenwand 1, einer Decke 2, und einem vorderen Rahmen 3, die einstöckig aus Kunststoff tief gezogen sind. An der Seitenwand 1 sind Vorsprünge 4 ausgeformt, die jeweils als Auflage für Tragplatten 5 dienen. Die Vorsprünge 4, die die in der Figur gezeigten Tragplatten 5 unterstützen, sind von den Tragplatten 5 selber verdeckt.

Der Innenbehälter ist durch eine in Figur 1 abgeschnitten dargestellte Tür 6 verschlossen. Die Tür 6 weist an den seitlichen Rändern ihrer Innenseite zwei vertikale Holme 7 auf, von denen in der Figur 1 nur einer zu sehen ist. Die Holme 7 dienen in an sich bekannter Weise zum Abstützen von Türabstellern, die den Zwischenraum zwischen den vorderen Kanten der Tragplatten 5 und der Türinnenseite nutzen.

Um zu verhindern, dass während des Transports des Kältegeräts die auf den Vorsprüngen 4 verschiebbar aufliegenden Tragplatten 5 in den Zwischenraum hineinrutschen und gegen die Holme 7 der Tür anschlagen, ist ein Sicherungskörper 8 zwischen die Tragplatten 5 und die Tür 6 eingefügt. Der Sicherungskörper 8 ist aus aufgeschäumtem Polystyrol geformt und im Wesentlichen die Gestalt eines Keils mit einem den Tragplatten 5 zugewandtem Kopfende 9 und einem spitz zulaufend in einen Zwischenraum zwischen dem Holm 7 und der Seitenwand 1 eingreifenden Schwanzende 10. An dem Kopfende 9 sind zwei Schlitze 11 geformt, um jeweils den vorderen Rand einer der Tragplatten 5 reibschlüssig aufzunehmen. Durch Klemmung seines Schwanzendes 10 zwischen der Seitenwand 1 und den Holm 7 ist der Sicherungskörper 8 in vertikaler Richtung fixiert. Dadurch sind die vorderen Kanten der Tragplatten 5 sowohl in Tiefenrichtung als auch Höhenrichtung des Innenbehälters unbeweglich gehalten.

Der Abstand zwischen den zwei Schlitzen 11 des Sicherungskörpers 8 beträgt nur wenige Zentimeter, so dass der Zwischenraum zwischen den in die Schlitze 11 eingreifenden Tragplatten 5 nicht als Lagerfach nutzbar ist. Die in der Figur dargestellte Konfiguration der Tragplatten 5 ist lediglich für die Zeit des Transports des Geräts vom Hersteller zum Kunden vorgesehen; wenn dieser die Tür 6 öffnet, kann er die Sicherungskörper 8 einfach von den Tragplatten 5 abziehen und die Tragplatten 5 in einem für ihn zweckmäßigen Abstand neu positionieren.

Durch die Klemmung des Schwanzendes 10 bewirkt der Sicherungskörper 8 gleichzeitig eine Abstützung der Tür 6 während des Transports.

Figur 2 zeigt eine vollständige Ansicht des Sicherungskörpers 8. In die breiteren der die Schlitze 11 umgebenden Finger 12 des Kopfendes 9 sind zur Materialersparnis Aussparungen 13 geformt. Wie insbesondere in Figur 3 zu erkennen, die einen mittig durchgeschnittenen Sicherungsköper 8 zeigt, befindet sich eine größere Aussparung 14 an der der Seitenwand 1 zugekehrten Rückseite des Sicherungskörpers 8.

Es ist leicht nachvollziehbar dass das Prinzip der Erfindung auch auf andere zu fixierende Einbauteile übertragbar ist, wie etwa einen Auszugkasten oder eine Teleskopschiene, die zur leicht verschiebbaren Lagerung eines Auszugkastens oder eine Tragplatte 5 dienen kann. Um eine Teleskopschiene zu sichern, genügt es, wenn der Sicherungskörper 8 an seinem Kopfende einen passend zur Teleskopschiene geformten Schlitz aufweist, so dass er auf ein türseitiges Ende der Teleskopschiene aufsteckbar ist. Um einen Auszugkasten zu sichern kann der Sicherungskörper ein einfaches flaches Kopfende 9 haben, das an einer Frontseite des Auszugkastens anliegt, um ihn zu fixieren.

Figur 4 zeigt einen schematischen Schnitt durch einen Backofen gemäß einer zweiten Ausgestaltung der Erfindung. An den Seitenwänden der Backröhre sind Teleskopauszüge 15 montiert, die ein Backblech 16 tragen. Das auf den Teleskopauszügen 15 leicht bewegliche Backblech 16 ist gesichert durch Sicherungskörper 18, von denen einer in Figur 5 in perspektivischer Ansicht gezeigt ist. Der Sicherungskörper 18 hat einen Hauptabschnitt 19 aus aufgeschäumtem Polystyrol von im Wesentlichen quaderförmiger Gestalt, mit einem an einer Seite des Quaders eingetieften Schlitz 21 zum Aufnehmen der Spitze des Teleskopauszugs 15 und einer Ecke des Backblechs 16. An eine dem Schlitz gegenüberliegende Seite des Hauptabschnitts 19 ist eine Platte 20, z.B. aus Karton befestigt, die in der Figur 4 gezeigten Konfiguration zwischen dem vorderen Rahmen des Korpus 22 des Backofens und dessen Klappe 23 eingeklemmt ist. So ist der Sicherungskörper 18 gegen Verrutschen geschützt und blockiert jede Bewegung der Teleskopauszüge 15 und des Backblechs 16 so lange, bis nach dem Aufstellen des Ofens an seinem Einsatzort ein Benutzer die Klappe 23 öffnet und die Sicherungskörper 18 beseitigt.

## Patentansprüche

1. Schrankartiges Haushaltsgerät mit einem Korpus (1, 2; 22) und einer an den Korpus angelenkten Klappe (6; 23), die gemeinsam einen Innenraum begrenzen, und wenigstens einem in dem Innenraum mit Spiel in Tiefenrichtung aufgenommenen Einbauteil (5; 16), wobei das Spiel durch einen zwischen Korpus (1, 2; 22) und Klappe (5; 16) gehaltenen Sicherungskörper (8, 18) ausgefüllt ist, **dadurch gekennzeichnet, dass** die Klappe (6) wenigstens eine in den Innenraum vorspringende Rippe (7) trägt und dass der Sicherungskörper (8) zwischen der Rippe (7) und einer Seitenwand (1) des Korpus geklemmt ist.

2. Haushaltsgerät nach Anspruch 1, **dadurch gekennzeichnet, dass** es ein Kältegerät ist und das wenigstens eine Einbauteil eine Abstellplatte (5) oder ein Auszugkasten oder eine Teleskopschiene ist.

3. Haushaltsgerät nach Anspruch 1, **dadurch gekennzeichnet, dass** es eine Spülmaschine ist und dass das Einbauteil ein Geschirrkorb ist.

4. Haushaltsgerät nach Anspruch 1, **dadurch gekennzeichnet, dass** es ein Backofen ist und dass das Einbauteil ein Backblech (16), ein Backrost oder eine Teleskopschiene ist.

5. Haushaltsgerät nach einem der vorhergehenden Ansprüche, **dadurch gekennzeichnet, dass** der Sicherungskörper (8; 18) wenigstens eine Aussparung zum Aufstecken auf einen vorderen Rand des Einbauteils (5; 16) aufweist.

6. Haushaltsgerät nach Anspruch 5, **dadurch gekennzeichnet, dass** der Sicherungskörper (8) wenigstens zwei Aussparungen (11) aufweist, deren Abstand voneinander höchstens das Fünffache ihrer Höhe beträgt.

7. Haushaltsgerät nach einem der vorhergehenden Ansprüche, **dadurch gekennzeichnet, dass** die Klappe (6) als um eine vertikale Achse verschwenkbare oder transversal bewegbare Tür ausgebildet ist.

8. Haushaltsgerät nach Anspruch 7, **dadurch gekennzeichnet, dass** die um eine vertikale Achse verschwenkbare Tür an ihrer dem Innenraum zugewandten Innenseite an den seitlichen Türrändern vorspringend angeordnete Holme aufweist, die als Rippen (7) dienen.

9. Haushaltsgerät nach einem der vorhergehenden Ansprüche, **dadurch gekennzeichnet, dass** der Sicherungskörper (8) aus einem aufgeschäumten Kunststoff gefertigt ist.

## Claims

1. Cabinet-type household appliance having a corpus (1, 2; 22) and a flap (6; 23) articulated on the corpus, which together delimit an inner space, and at least one built-in part (5; 16) accommodated in the inner space with a clearance in the direction of depth, wherein the clearance is filled by a safety body (8, 18) retained between the corpus (1, 2; 22) and the flap (5; 16), **characterised in that** the flap (6) supports at least one rib (7) protruding into the inner space and that the safety body (8) is clamped between the rib (7) and a side wall (1) of the corpus.

2. Household appliance according to claim 1, **characterised in that** it is a refrigerator and that the at least one built-in part is a shelf (5) or a drawer or telescopic rail.

3. Household appliance according to claim 1, **characterised in that** it is a dishwasher and that the built-in part is a crockery basket.

4. Household appliance according to claim 1, **characterised in that** it is an oven and that the built-in part is a baking tray (16), a baking shelf or a telescopic rail.

5. Household appliance according to one of the preceding claims, **characterised in that** the safety body (8, 18) has at least one recess for attaching to a front edge of the built-in part (5; 16).

6. Household appliance according to claim 5, **characterised in that** the safety body (8) has at least two recesses (11), spaced at a distance from each other of at most five times their height.

7. Household appliance according to one of the preceding claims, **characterised in that** the flap (6) is embodied as a door which can move transversally or rotatably about a vertical axis.

8. Household appliance according to claim 7, **characterised in that** the door which can rotate about a vertical axis has, on its interior facing the inner space, bars arranged in a protruding fashion toward the lateral door edges, said bars being used as ribs (7).

9. Household appliance according to one of the preceding claims, **characterised in that** the safety body (8) is manufactured from a foamed plastic.

## Revendications

1. Appareil ménager en forme d'armoire, comprenant un corps (1, 2 ; 22) et un volet (6 ; 23) articulé sur le corps, lesquels délimitent ensemble un espace intérieur, et comprenant au moins un élément incorporé (5 ; 16) logé dans l'espace intérieur avec jeu en direction en profondeur, le jeu étant rempli par un corps de blocage (8, 18) maintenu entre le corps (1, 2 ; 22) et le volet (5 ; 16), **caractérisé en ce que** le volet (6) porte au moins une nervure (7) faisant saillie dans l'espace intérieur et **en ce que** le corps de blocage (8) est serré entre la nervure (7) et une paroi latérale (1) du corps.

2. Appareil ménager selon la revendication 1, **caractérisé en ce qu'**il est un appareil frigorifique et **en ce que** l'au moins un élément incorporé est une clayette (5) ou un tiroir ou un rail télescopique.

3. Appareil ménager selon la revendication 1, **caractérisé en ce qu'**il est un lave-vaisselle et **en ce que** l'élément incorporé est un panier à vaisselle.

4. Appareil ménager selon la revendication 1, **caractérisé en ce qu'**il est un four et **en ce que** l'élément incorporé est une plaque de cuisson (16), une grille de cuisson ou un rail télescopique.

5. Appareil ménager selon l'une quelconque des revendications précédentes, **caractérisé en ce que** le corps de blocage (8 ; 18) présente au moins un évidement destiné à l'emboîtement sur un bord avant de l'élément incorporé (5 ; 16).

6. Appareil ménager selon la revendication 5, **caractérisé en ce que** le corps de blocage (8) présente au moins deux évidements (11) dont l'écart entre eux est au maximum cinq fois leur hauteur.

7. Appareil ménager selon l'une quelconque des revendications précédentes, **caractérisé en ce que** le volet (6) est réalisé en tant qu'une porte déplaçable transversalement ou pivotante autour d'un axe vertical.

8. Appareil ménager selon la revendication 7, **caractérisé en ce que** la porte pivotante autour d'un axe vertical présente sur son côté intérieur tourné vers l'espace intérieur des ailettes disposées en saillie sur les bords de porte latéraux, lesquelles servent de nervures (7).

9. Appareil ménager selon l'une quelconque des revendications précédentes, **caractérisé en ce que** le corps de blocage (8) est fabriqué à partir d'une matière plastique expansée.
